# FASCICULE DE BREVET EUROPEEN

(11) **EP 3 639 093 B1**
(45) Date de publication et mention de la délivrance du brevet: **06.07.2022**
(21) Numéro de dépôt: 18735361.0
(22) Date de dépôt: 08.06.2018
(51) Int. Cl.: G03G 15/00

(54) **SYSTÈME ET PROCÉDÉ D'ASSISTANCE ET DE COMMANDE VOCALES D'UN DISPOSITIF DE TRAITEMENT D'IMAGES**
SYSTEM UND VERFAHREN ZUR UNTERSTÜTZUNG UND SPRACHSTEUERUNG EINER BILDVERARBEITUNGSVORRICHTUNG
SYSTEM AND METHOD FOR ASSISTANCE AND VOICE CONTROL OF AN IMAGE PROCESSING DEVICE

(30) Priorité: 14.06.2017 FR 1755333
(43) Date de publication de la demande: 22.04.2020
(73) Titulaire: Konica Minolta Business Solutions France, 78420 Carrieres Sur Seine (FR)
(72) Inventeur: GRASSET, Laurent, 78520 Limay (FR); DOR, Dominique, 92370 Chaville (FR)
(74) Mandataire: Gevers & Orès
(86) Numéro de dépôt international: PCT/FR2018/051340
(87) Numéro de publication internationale: WO 2018/229401

(56) Documents cités:
- EP-A2- 1 054 391
- JP-A- H07 302 017
- US-A1- 2003 048 469
- US-A1- 2004 090 448
- US-B1- 6 253 184

## Description

### DOMAINE TECHNIQUE

La présente invention se rapporte à un système et un procédé d'assistance et de commande vocales d'un dispositif de traitement d'images, en particulier à destination d'utilisateurs malvoyants ou non-voyants.

### ETAT DE LA TECHNIQUE

Les dispositifs de traitement d'images usuels comportent une multitude de fonctions, telles que la photocopie, l'impression, la numérisation, la télécopie, etc. Usuellement, un utilisateur d'un tel dispositif de traitement d'images souhaitant accéder à l'une de ces fonctionnalités doit sélectionner, dans le menu principal d'un écran tactile si le dispositif de traitement d'images en dispose ou via des touches, la fonction générale qu'il souhaite activer. Puis, l'utilisateur affine son choix en sélectionnant une ou plusieurs options proposées dans les différents sous-menus. Une fois que la fonction souhaitée est complètement définie et confirmée par l'utilisateur, le dispositif de traitement d'images effectue l'action correspondante.

Par ailleurs, certains dispositifs de traitement d'images sont également munis d'une fonction d'alerte qui leur permet d'émettre des messages sonores, correspondant à des bips plus ou moins longs et répétés. Ces messages sonores codifiés ont pour but de renseigner l'utilisateur, généralement en plus d'un message textuel sur l'écran tactile, sur un ou plusieurs problèmes que rencontrent le dispositif et qui l'empêchent d'exécuter l'action correspondant à la fonction définie par l'utilisateur.

Malgré ces arrangements, l'utilisation d'un dispositif de traitement d'images reste tributaire de l'emploi de l'écran tactile ou de touches. Dans ces circonstances, les personnes ayant une déficience visuelle ou physique et souhaitant utiliser une fonction du dispositif sont pénalisées par une interface tactile seule, puisqu'elles ne pourront pas utiliser le dispositif de façon optimale ou sans aide extérieure.

De plus, dans l'utilisation standard du dispositif, certaines fonctions requièrent la sélection parfois laborieuse de plusieurs options dans les sous-menus du dispositif de traitement d'images, ce qui peut prendre du temps et constituer une source d'erreur.

Par ailleurs, on connaît :
- par le document EP 1 054 391, un système comportant un ensemble de dispositifs de traitement d'images en réseau fonctionnant par commande vocale au moyen d'un serveur vocal ;
- par le document US 6 253 184, un dispositif de photocopieur, ou équivalent, apte à dialoguer avec un utilisateur par le biais de moyens de reconnaissance de commandes vocales et de moyens de réponse audio ;
- par le document JP H07 302017, un dispositif de traitement d'images comprenant des moyens d'émissions audio aptes à émettre des informations pour guider un utilisateur ;
- par le document US 2003/048469, un dispositif et un procédé de contrôle de l'état d'une imprimante au moyen de messages vocaux ; et
- par le document US 2004/090448, un dispositif de cadre pour écran tactile destiné à l'assistance à l'utilisation de système faisant intervenir un tel écran tactile.

### EXPOSE DE L'INVENTION

La présente invention a pour objet de remédier à ces inconvénients. Elle concerne un système de commande vocale d'un dispositif de traitement d'images selon la revendication 1 et un procédé de commande vocale d'un dispositif de traitement d'images selon la revendication 13, permettant d'apporter une assistance, en particulier à des utilisateurs malvoyants ou non-voyants.

Selon l'invention, le système de commande vocale d'un dispositif de traitement d'images comprend :
- un module de reconnaissance vocale comprenant au moins un élément de réception d'un message vocal généré par un utilisateur et une unité de traitement pour transcrire un message vocal reçu en un message textuel ;
- au moins une base de données comprenant des ordres de traitement prédéterminés du dispositif de traitement d'images ;
- une unité d'analyse configurée pour comparer chaque message textuel auxdits ordres de traitement prédéterminés enregistrés dans la base de données et pour, en cas de conformité du message textuel avec l'un desdits ordres de traitement, sélectionner cet ordre de traitement ;
- une unité de transmission configurée pour transmettre un ordre de commande, représentatif de l'ordre de traitement sélectionné ;
- une unité de commande agencée sur le dispositif de traitement d'images et configurée pour recevoir un ordre de commande transmis par l'unité de transmission et pour commander une action du dispositif de traitement d'images, représentative de cet ordre de commande reçu.

Ainsi, grâce à l'invention, toute personne souhaitant utiliser une des fonctionnalités du dispositif de traitement d'images adresse directement un ordre précis vocalement au système de commande vocale dudit dispositif de traitement d'images. Cet ordre, constitué d'une phrase spécifiant toutes les options souhaitées, permet une économie de temps et une minimisation du risque d'erreur dans les menus et sous-menus de sélection des fonctions.

Bien que non exclusivement, la présente invention s'adapte parfaitement aux besoins d'utilisateurs présentant une déficience visuelle en permettant un accès vocal aux fonctions du dispositif de traitement d'images.

Dans un mode de réalisation préféré, le système de commande vocale comprend un module de contrôle configuré pour :
- vérifier la possibilité, pour le dispositif de traitement d'images, d'exécuter un ordre de commande transmis par l'unité de transmission à l'unité de commande ;
- décider, en fonction de cette possibilité ou non respectivement, soit de confirmer l'ordre de commande soit d'annuler l'ordre de commande, l'action représentative dudit ordre de commande étant uniquement réalisée par l'unité de commande en cas de confirmation de l'ordre de commande.

Ainsi, le module de contrôle convertit un ordre de traitement reçu de l'utilisateur en un ordre de commande envoyé au dispositif de traitement d'images uniquement s'il est possible pour ce dernier d'exécuter l'action, par exemple s'il n'est pas déjà en train d'effectuer une action.

De plus, ledit système de commande vocale comporte, avantageusement, un premier module d'information, configuré pour informer l'utilisateur si son message vocal concernant la fonctionnalité du dispositif de traitement d'images choisie va être exécutée ou non, ledit premier module d'information comprenant :
- l'unité de transmission qui est configurée pour transmettre une information sur une décision de confirmer ou d'annuler un ordre de commande transmis à l'unité de commande ;
- l'unité d'analyse qui est configurée pour transcrire ladite information en un message d'information textuel ;
- le module de reconnaissance vocale, qui est configuré pour transcrire le message d'information textuel en un message d'information vocal et émettre ledit message d'information vocal.

Avantageusement, le premier module d'information communique à l'utilisateur l'état d'avancement de l'ordre commandé.

Par ailleurs, ledit système de commande vocale comprend un deuxième module d'information configuré pour informer l'utilisateur sur un état général du dispositif de traitement d'images, ledit deuxième module d'information comprenant :
- l'unité de transmission qui est configurée pour transmettre une information sur l'état général du dispositif de traitement d'images transmis à l'unité de commande ;
- l'unité d'analyse qui est configurée pour transcrire ladite information en un message d'information textuel ;
- le module de reconnaissance vocale, qui est configuré pour transcrire le message d'information textuel en un message d'information vocal et émettre ledit message d'information vocal.

En outre, le système de commande vocale comprend un troisième module d'information configuré pour fournir à l'utilisateur des explications spécifiques sur le dispositif de traitement d'images, ledit troisième module d'information comprenant :
- l'unité de transmission qui est configurée pour transmettre une information sur une fonctionnalité du dispositif de traitement d'images transmis à l'unité de commande ;
- l'unité d'analyse qui est configurée pour transcrire ladite information en un message d'information textuel ;
- le module de reconnaissance vocale, qui est configuré pour transcrire le message d'information textuel en un message d'information vocal et émettre ledit message d'information vocal.

En outre, ledit système de commande vocale comporte, de préférence, un module de validation comprenant :
- un élément de génération d'une question relative à un ordre de traitement sélectionné ;
- le module de reconnaissance vocale, qui est configuré pour transcrire ladite question en un message vocal auxiliaire et émettre ledit message vocal auxiliaire, le module de reconnaissance vocale étant également configuré pour recevoir un message de réponse vocal, généré par un utilisateur, en réponse audit message vocal auxiliaire et pour transcrire ce message de réponse vocal reçu en un message de réponse textuel ;
- l'unité d'analyse qui est configurée pour comparer ce message de réponse textuel à des ordres de validation et pour, en cas de conformité du message textuel avec l'un desdits ordres de validation, valider l'ordre de traitement.

Ainsi, le module de validation permet à l'utilisateur de confirmer son ordre ou de l'annuler facilement en cas d'erreur. De plus, le module de validation informe l'utilisateur en cas de non-conformité de sa demande avec les fonctionnalités possibles du dispositif de traitement d'images.

Par ailleurs, dans un mode de réalisation préféré, les actions susceptibles d'être réalisées par le dispositif de traitement d'images comprennent au moins certaines des actions suivantes :
- une copie papier ;
- un agrafage de feuilles copiées ;
- une numérisation vers un élément de stockage de données portatif ou une boîte de courrier électronique ;
- une télécopie ;
- une gestion de l'authentification et des droits d'un utilisateur.

En outre, au moins l'un desdits éléments de réception et d'émission d'un message vocal est, de préférence, intégré à l'un des éléments suivants :
- le dispositif de traitement d'images ;
- le module de reconnaissance vocale.

De façon préférentielle, au moins l'un desdits éléments de réception et d'émission d'un message vocal, s'il est intégré au module de reconnaissance vocale, est lié à l'unité de traitement par une liaison filaire ou par une liaison sans fil.

De plus, l'unité de transmission est liée à l'unité de commande via une liaison sans fil ou via une liaison filaire.

Par ailleurs, dans un premier mode de réalisation, au moins l'unité de traitement, l'unité d'analyse et la base de données sont intégrées dans une seule et même unité centrale de traitement.

En outre, dans un second mode de réalisation, l'unité de traitement et l'unité d'analyse sont intégrées dans des unités centrales de traitement différentes.

La présente invention concerne également un procédé de commande vocale d'un dispositif de traitement d'images.

Selon l'invention, ledit procédé comporte :
- une étape de reconnaissance vocale, mise en œuvre par un module de reconnaissance vocale, et comprenant une sous-étape de réception d'un message vocal généré par un utilisateur et une sous-étape de traitement pour transcrire le message vocal reçu en un message textuel ;
- une étape d'analyse, mise en œuvre par une unité d'analyse, et consistant à comparer chaque message textuel auxdits ordres de traitement prédéterminés enregistrés dans une base de données comprenant des ordres de traitement prédéterminés du dispositif de traitement d'images et pour, en cas de conformité du message textuel avec l'un desdits ordres de traitement, sélectionner cet ordre de traitement ;
- une étape de transmission, mise en œuvre par une unité de transmission, et consistant à transmettre un ordre de commande, représentatif de l'ordre de traitement sélectionné ;
- une étape de commande, mise en œuvre par une unité de commande, et consistant à recevoir un ordre de commande émis et à commander une action du dispositif de traitement d'images, représentative de cet ordre de commande reçu.

Dans un mode de réalisation préféré, le procédé comprend une étape de contrôle, mise en œuvre par un module de contrôle, et comprenant :
- une sous-étape de vérification consistant à vérifier la possibilité, pour le dispositif de traitement d'images, d'exécuter un ordre de commande transmis par l'unité de transmission à l'unité de commande ;
- une sous-étape de prise de décision consistant à décider, en fonction de cette possibilité ou non respectivement, soit de confirmer l'ordre de commande soit d'annuler l'ordre de commande, l'action représentative dudit ordre de commande étant uniquement réalisée par l'unité de commande en cas de confirmation de l'ordre de commande.

De façon préférentielle, ledit procédé comprend une première étape d'information, mise en œuvre par un premier module d'information, et comprenant :
- une sous-étape de transmission, mise en œuvre par une unité de transmission, et consistant à transmettre une information sur une décision de réaliser ou d'annuler un ordre commandé au dispositif de traitement d'images ;
- une sous-étape d'analyse, mise en œuvre par une unité d'analyse, et consistant à transcrire ladite information en un message d'information textuel ;
- une sous-étape de traitement, mise en œuvre par le module de reconnaissance vocale, et consistant à transcrire le message d'information textuel en un message d'information vocal ;
- une sous-étape d'émission, mise en œuvre par un élément d'émission, et consistant à émettre un message d'information vocal à destination d'un utilisateur.

Par ailleurs, le procédé comprend une deuxième étape d'information, mise en œuvre par un deuxième module d'information, ladite deuxième étape d'information consistant à informer l'utilisateur sur un état général du dispositif de traitement d'images et comprenant :
- une sous-étape de transmission, mise en œuvre par l'unité de transmission, et consistant à transmettre une information sur un état général du dispositif de traitement d'images ;
- une sous-étape d'analyse, mise en œuvre par l'unité d'analyse, et consistant à transcrire ladite information en un message d'information textuel ;
- une sous-étape de traitement, mise en œuvre par le module de reconnaissance vocale, et consistant à transcrire le message d'information textuel en un message d'information vocal ;
- une sous-étape d'émission, mise en œuvre par l'élément d'émission, et consistant à émettre un message d'information vocal à destination d'un utilisateur.

En outre, le procédé comprend une troisième étape d'information, mise en œuvre par un troisième module d'information, ladite troisième étape d'information consistant à fournir à l'utilisateur des explications spécifiques sur le dispositif de traitement d'images et comprenant :
- une sous-étape de transmission, mise en œuvre par une unité de transmission, et consistant à transmettre une information sur une fonctionnalité du dispositif de traitement d'images ;
- une sous-étape d'analyse, mise en œuvre par une unité d'analyse, et consistant à transcrire ladite information en un message d'information textuel ;
- une sous-étape de traitement, mise en œuvre par le module de reconnaissance vocale, et consistant à transcrire le message d'information textuel en un message d'information vocal ;
- une sous-étape d'émission, mise en œuvre par un élément d'émission, et consistant à émettre un message d'information vocal à destination d'un utilisateur.

Avantageusement, le procédé comporte une étape de validation comprenant :
- une sous-étape de génération d'une question relative à un ordre de traitement sélectionné ;
- une sous-étape d'analyse, mise en œuvre par une unité d'analyse, et consistant à transcrire ladite information en un message d'information textuel ;
- une première sous-étape de traitement, mise en œuvre par un module de reconnaissance vocale, et consistant à transcrire ladite question en un message vocal auxiliaire et émettre ledit message vocal auxiliaire ;
- une seconde sous-étape de traitement, également mise en œuvre par le module de reconnaissance vocale et consistant à recevoir un message de réponse vocal, généré par un utilisateur, en réponse audit message vocal auxiliaire et à transcrire ce message de réponse vocal reçu en un message de réponse textuel ;
- une sous-étape d'analyse, mise en œuvre par l'unité d'analyse, et consistant à comparer ce message de réponse textuel à des ordres de validation et pour, en cas de conformité du message textuel avec l'un desdits ordres de validation, valider l'ordre de traitement.

La présente invention concerne également un ensemble de traitement d'images qui comporte au moins un dispositif de traitement d'images et au moins un système de commande vocale du dispositif de traitement d'images, tel que celui décrit ci-dessus.

### DESCRIPTION DES FIGURES

Les figures annexées feront bien comprendre comment l'invention peut être réalisée. Sur ces figures, des références identiques désignent des éléments semblables.
La figure 1 est le schéma synoptique d'un mode de réalisation particulier d'un système de commande vocale conforme à l'invention.
La figure 2 illustre schématiquement un mode de réalisation particulier d'un procédé de commande vocale d'un dispositif de traitement d'images.
La figure 3 est un schéma synoptique d'étapes du procédé de commande vocale dans un mode de réalisation particulier.

### DESCRIPTION DETAILLEE

Le système de commande 1, représenté schématiquement sur la figure 1, est destiné à permettre l'utilisation, par commande vocale, au moins de certaines fonctionnalités d'un dispositif de traitement d'images 2 (ci-après « dispositif 2 ») par un utilisateur O (figure 2), en particulier une personne présentant une déficience visuelle.

Le dispositif 2, par exemple un photocopieur multifonction, dispose de nombreuses fonctionnalités telles que la copie, la photocopie, la numérisation, la télécopie, la gestion de l'authentification et des droits d'un utilisateur O, l'information sur le statut du dispositif 2. L'utilisateur O du système de commande 1 accède à ces fonctionnalités en utilisant une interface qui communique son choix, émis sous la forme d'un message vocal (ci-après « instruction vocale ») à un serveur informatique dit interne 9 (ci-après « serveur interne 9 »). Ce serveur interne 9 commande au dispositif 2 auquel il est généralement intégré, d'exécuter l'action correspondant à l'instruction vocale de l'utilisateur O. Le terme « action » fait référence à toutes les demandes initiales formulées vocalement par l'utilisateur O. Une action peut correspondre à une des fonctionnalités de base du dispositif 2, telles que la copie, la télécopie, l'impression. Par ailleurs, une action peut correspondre à une demande de l'état général du dispositif 2. À titre d'exemple, une demande d'information de l'état général du dispositif 2 concerne au moins l'un des éléments suivants :
- portes ouvertes ;
- capot de chargeur ouvert ;
- magasins vides ;
- bourrage papier ;
- toner vide ou manquant.

En outre, une action peut correspondre à une demande d'explication spécifique. Une demande d'explication concerne :
- l'état des bacs du dispositif 2 ;
- la position d'un port USB sur le dispositif 2 ;
- la position d'un bouton pour allumer ou éteindre le dispositif 2 ;
- une aide sur les fonctionnalités de base du dispositif 2.

L'interface qui permet la communication entre l'utilisateur O et le dispositif 2 est le système de commande vocale 1, dont un mode de réalisation préféré est illustré par la figure 1 et détaillé ci-après.

Dans ce mode de réalisation, le système de commande 1 comporte un module de reconnaissance vocale 3 comprenant un élément de réception 4 de message vocal, par exemple un microphone 4, ou un périphérique informatique comprenant un microphone 4, agencé de manière à optimiser la réception de l'instruction vocale de l'utilisateur O et une unité de traitement 5. Une liaison filaire connecte le microphone 4 à l'unité de traitement 5.

Selon une première variante, le microphone 4 est un élément indépendant lié à l'unité de traitement 5 par une liaison sans fil.

Dans un mode de réalisation particulier, le microphone 4 est directement intégré au dispositif 2 et une liaison sans fil assure la connexion avec l'unité de traitement 5.

L'unité de traitement 5, intégrée dans une première unité centrale, traduit l'instruction vocale de l'utilisateur O concernant une action à exécuter par le dispositif 2 en un message textuel (ci-après « texte »), qui peut être aussi bien un mot qu'une phrase (ou une partie de phrase).

L'unité de traitement 5 transmet ce texte à une unité d'analyse 7. Il est à noter que l'unité de traitement 5 et l'unité d'analyse 7 fonctionnent selon une architecture dite client/serveur, c'est-à-dire que l'unité de traitement 5 (client) envoie des requêtes, en l'occurrence un texte à analyser, à l'unité d'analyse 7 (serveur) qui y répond. Les échanges entre le client et le serveur se font selon un protocole http/https.

Une seconde unité centrale, indépendante de la première unité centrale, comporte, dans un mode de réalisation particulier, une base de données 6 et l'unité d'analyse 7, qui reçoit ou émet des textes représentant respectivement soit une instruction vocale de l'utilisateur O soit une information du dispositif 2, par exemple s'il ne peut pas exécuter une action par manque de papier. L'unité d'analyse 7 est apte à comparer des textes à une ou plusieurs listes d'ordres de traitement, d'ordres de validation ou d'information spécifiques au dispositif 2 et contenues dans la base de données 6. En cas de conformité entre le texte et un élément d'une liste, l'unité d'analyse 7 le sélectionne.

Dans une variante à ce mode de réalisation, la base de données 6 est intégrée à une unité centrale différente de celle de l'unité d'analyse 7.

L'unité de commande 9 est le serveur interne 9 du dispositif 2. Elle reçoit les ordres de traitement de l'unité d'analyse 7 sous la forme d'URLs qui correspondent à l'adresse des programmes informatiques hébergés par le serveur interne 9. À chaque ordre de traitement correspond l'exécution d'un programme informatique qui commande l'exécution d'une action par le dispositif 2. Les unités d'analyse 7 et de commande 9 communiquent entre elles par l'intermédiaire d'une unité de transmission 8 qui transmet des messages SOAP via des transactions Web API. L'unité de transmission 8 assure une liaison sans fil sécurisée configurée en mode point d'accès, c'est-à-dire sans que les informations passent par Internet, pour des raisons de sécurité. Dans une variante de réalisation, l'unité de transmission 8 est un câble Ethernet reliant les unités d'analyse 7 et de commande 9.

De plus, l'unité de commande 9 fait partie, avec l'unité de transmission 8, d'un module de contrôle 10 (automatique) apte à vérifier si l'ordre de traitement transmis peut être réalisé ou non par le dispositif 2.

En outre, l'unité de traitement 5, l'unité d'analyse 7, la base de données 6 et l'unité de transmission 8 forment, avec un élément d'émission 12 de message vocal, par exemple des haut-parleurs 12 généralement intégrés au dispositif 2, un premier module d'information 11 (automatique). Le premier module d'information 11 est configuré pour informer l'utilisateur O si son message vocal (ci-après « instruction vocale initiale ») concernant la fonctionnalité du dispositif de traitement d'images 2 choisie va être exécuté ou non.

Par ailleurs, l'unité de traitement 5, l'unité d'analyse 7, la base de données 6 et l'unité de transmission 8 forment également, avec l'élément d'émission 12 de message vocal, par exemple des haut-parleurs 12 généralement intégrés au dispositif 2, un deuxième module d'information 14 (automatique) configuré pour informer l'utilisateur O sur l'état général du dispositif 2.

Selon une variante, l'unité de traitement 5, l'unité d'analyse 7, la base de données 6 et l'unité de transmission 8 forment également, avec l'élément d'émission 12 de message vocal, par exemple des haut-parleurs 12 généralement intégrés au dispositif 2, un troisième module d'information 15 (automatique) configuré pour fournir à l'utilisateur O des explications spécifiques sur le dispositif 2.

Une liaison sans fil permet la connexion entre l'unité de traitement 5 et les haut-parleurs 12.

Dans un mode de réalisation particulier, les haut-parleurs 12 sont des éléments indépendant du dispositif 2 et sont connectés au module de reconnaissance vocale 3 par une liaison filaire.

Par ailleurs, l'unité de traitement 5, l'unité d'analyse 7, la base de données 6, le microphone 4 et les haut-parleurs 12 font partie d'un module de validation 13 (automatique) qui demande à l'utilisateur O de valider ou non l'ordre de traitement à transmettre au serveur interne 9.

Le système 1, tel que décrit ci-dessus, met en œuvre, de façon automatique, les étapes générales du procédé représenté sur la figure 2 :
- une étape de reconnaissance vocale ERC, au cours de laquelle un utilisateur O énonce une instruction vocale initiale au module de reconnaissance vocale 3 (URC sur la figure 2), qui au moyen du microphone 4 puis de l'unité de traitement 5, est traduite en un texte émis vers l'unité d'analyse 7 (UA sur la figure 2) via un protocole http/https. S'en suit une étape d'analyse du texte reçu par l'unité d'analyse 7 qui consiste à comparer le texte de l'instruction vocale initiale à une liste d'ordres de traitement contenue dans une base de données 6. À titre d'exemple, si l'instruction vocale initiale de l'utilisateur O est « numériser une page», l'unité d'analyse 7 compare le texte de l'instruction vocale initiale de l'utilisateur O avec les éléments de la liste de la base de données 6. Si un ordre de numérisation y figure, alors cet ordre de traitement sera sélectionné par l'unité d'analyse 7 ;
- une étape de validation EV, mise en œuvre par le module de validation 13 qui comprend les modules de reconnaissance vocale 3 et l'unité d'analyse 7, cette étape de validation EV consiste, une fois l'ordre de traitement sélectionné, à poser une question relative à cet ordre de traitement. Par une réponse vocale, l'utilisateur O doit confirmer que l'action qui va être exécutée par le dispositif 2 est conforme à son instruction vocale initiale ou au contraire annuler toute action. Dans ce dernier cas, aucun ordre n'est envoyé au serveur interne 9 du dispositif 2 ;
- une étape d'exécution EE, au cours de laquelle, le module de contrôle 10, et plus précisément le serveur interne 9, reçoit une requête de l'unité d'analyse 7 qui est un message SOAP. Le serveur interne 9 contrôle s'il est possible pour le dispositif 2 (DTI sur la figure 2) d'exécuter une action, auquel cas, l'action sera exécutée et le système en informe l'utilisateur O par l'intermédiaire du module d'information 11.

On présente ici de façon plus détaillée lesdites étapes générales, en référence à la figure 3.

L'étape de reconnaissance vocale ERC comprend une première étape E11 de réception de l'instruction vocale initiale de l'utilisateur O via le microphone 4, puis de transmission de cette instruction vocale initiale à l'unité de traitement 5 qui la traduit en un texte et l'envoie à l'unité d'analyse 7.

Au cours de l'étape d'analyse E21 qui suit, le texte est comparé à une liste d'ordres de traitement exécutables par le dispositif 2, qui est contenue dans une base de données 6. Si le texte correspond à l'un des ordres de traitement (prédéterminés) pour le dispositif 2, ce dernier est sélectionné et une question textuelle relative à cet ordre de traitement est automatiquement envoyée à l'unité de traitement 5.

S'en suit une étape de validation EV de l'ordre de traitement par l'utilisateur O qui comprend tout d'abord une étape de reconnaissance vocale E12. La question textuelle relative à l'ordre de traitement est traduite par l'unité de traitement 5 en un message vocal auxiliaire, émis par les haut-parleurs 12. L'utilisateur O a le choix entre confirmer que l'ordre de traitement envoyé au dispositif 2 correspond à son instruction vocale initiale ou annuler ledit ordre de traitement. Dans le cas où l'utilisateur O souhaite annuler l'ordre de traitement, il émet une réponse vocale précisant l'annulation, par exemple « action annulée ».

Au cours d'une étape de reconnaissance vocale E13, la réponse vocale d'annulation est traduite en un texte de réponse d'annulation par l'unité de traitement 5, puis ce texte de réponse d'annulation est envoyé à l'unité d'analyse 7. Lors de l'étape suivante d'analyse E23, l'unité d'analyse 7 compare le texte de réponse d'annulation reçu à une liste d'ordres de validation contenue dans la base de données 6. En cas de correspondance, l'ordre de traitement précédemment sélectionné est annulé.

En revanche, si l'utilisateur O confirme qu'il souhaite l'exécution de l'action, la réponse vocale de confirmation est réceptionnée, puis traduite par l'unité de traitement 5 lors d'une étape de reconnaissance vocale E14 en un texte de réponse de confirmation confirmant l'instruction vocale initiale. Ce texte de réponse de confirmation est ensuite envoyé à l'unité d'analyse 7 qui, au cours d'une étape d'analyse E24, compare le texte de réponse de confirmation à la liste d'ordres de validation de la base données 6. En cas de correspondance entre la confirmation de l'utilisateur O et un élément de confirmation de la liste d'ordres de validation, l'ordre de traitement précédemment sélectionné est envoyé, sous la forme d'une requête URL au serveur interne 9 du dispositif 2, par l'intermédiaire de l'unité de transmission 8.

Au cours de l'étape d'exécution EE, la requête reçue par le serveur interne 9 est interprétée comme un ordre de commande qui correspond à un programme informatique capable de commander l'exécution de l'action relative à l'ordre de traitement transmis. Avant d'exécuter le programme informatique, une étape de contrôle E34, mise en œuvre par le module de contrôle 10, est effectuée. Au cours de cette étape E34, le serveur interne 9 vérifie la possibilité, pour le dispositif 2, d'exécuter l'ordre de commande. Selon cette possibilité, le module de contrôle 10 décide de confirmer ou d'annuler l'ordre de commande en question. Par exemple, si l'ordre de commande correspond à la copie d'un document mais que le dispositif 2 est déjà en train d'effectuer une action ou qu'il n'y a plus de feuille de papier dans le dispositif 2, le module de contrôle 10 annule l'ordre de commande. En revanche, si le dispositif 2 est prêt pour exécuter l'action commandée, le module de contrôle 10 confirme l'ordre de commande. Au cours de l'étape de commande E44, le serveur interne 9 exécute le programme informatique correspondant à l'ordre de commande, ce qui commande l'exécution de l'action par le dispositif 2.

Que l'ordre de commande soit confirmé ou annulé, la décision prise lors de l'étape de contrôle E34 par le module de contrôle 10 est communiquée à l'utilisateur O lors d'une première étape d'information qui comprend la succession d'étapes E15, E25 et E16, E26. En effet, lorsque l'ordre de commande est annulé, le serveur interne 9 transmet l'information d'annulation à l'unité d'analyse 7 qui, au cours de l'étape d'analyse E25, compare l'information d'annulation à une liste d'informations contenue dans la base de données 6 et, en cas de correspondance, convertit l'information d'annulation en un texte d'information d'annulation. Puis, à l'étape de reconnaissance vocale E15, l'unité de traitement 5 qui reçoit ce texte d'information d'annulation le traduit en un message vocal auxiliaire, par exemple « machine non disponible », qui est ensuite émis par les haut-parleurs 12.

Lorsque l'ordre de commande est confirmé et que l'action va être exécutée par le dispositif 2, le serveur interne 9 envoie une information de confirmation à l'unité d'analyse 7 qui, lors de l'étape d'analyse E26, la compare à la liste d'informations de la base de données 6 puis sélectionne, en cas de conformité, le texte d'information de confirmation correspondant. Enfin, pendant l'étape de reconnaissance vocale E16, l'unité de traitement 5 reçoit le texte d'information de confirmation, le traduit en un message vocal auxiliaire, par exemple « l'instruction est envoyée », qui est émis par les haut-parleurs 12.

Selon une variante, l'ordre de commande est représentatif d'une demande de l'état général du dispositif 2. L'utilisateur O est informé de l'état général du dispositif 2 lors d'une deuxième étape d'information qui comprend la succession d'étapes suivantes E25, E26 et E15, E16. Le serveur interne 9 transmet l'information sur l'état général du dispositif 2 à l'unité d'analyse 7. Au cours de l'étape d'analyse E25, E26, l'unité d'analyse 7 compare l'information sur l'état du dispositif 2 à une liste d'informations contenue dans la base de données 6 et en cas de correspondance, convertit cette information de l'état du dispositif 2 en un texte d'information de l'état du dispositif 2 correspondant. Enfin, à l'étape de reconnaissance vocale E15, E16, l'unité de traitement 5 reçoit le texte d'information de l'état du dispositif 2 et le traduit en un message d'information vocal de l'état du dispositif 2, par exemple, « magasin vide », qui est émis par les haut-parleurs 12.

Selon une variante, l'ordre de commande est représentatif d'une demande d'explication spécifique. Une information concernant une explication spécifique sur une fonctionnalité du dispositif 2 est fournie à l'utilisateur O lors d'une troisième étape d'information qui comprend la succession d'étapes suivantes E25, E26 et E15, E16. Le serveur interne 9 transmet l'information concernant la demande d'explication, par exemple concernant la position du port USB sur le dispositif 2 à l'unité d'analyse 7. Au cours de l'étape d'analyse E25, E26, l'unité d'analyse 7 compare l'information sur la demande d'explication à une liste d'informations contenue dans la base de données 6 et en cas de correspondance, convertit cette information de demande d'explication en un texte d'information relatif à la demande d'explication correspondante. Enfin, à l'étape de reconnaissance vocale E15, E16, l'unité de traitement 5 reçoit le texte d'information relatif à la demande d'explication et le traduit en un message d'information vocal relatif à la demande d'explication, par exemple, « le port USB se trouve à l'extrémité droite du dispositif 2», qui est émis par les haut-parleurs 12.

Par ailleurs, le système de commande vocale 1 est apte à gérer les fonctionnalités de gestion de l'utilisateur O. À titre d'exemple, le système 1 permet de gérer l'authentification de l'utilisateur O par une lecture de badge, par une vérification d'un identifiant et d'un mot de passe, par une vérification d'un code PIN. Le système 1 permet également de gérer les droits relatifs à l'utilisateur O. À titre d'exemple, ces droits concernent la possibilité d'interdire des télécopies vers un port USB, ou d'autres fonctionnalités de base du dispositif 2.

En outre, une interface d'administration du système de commande vocale 1 est disponible sur l'écran du dispositif de traitement d'images.

Le système de commande vocale 1 ainsi que la mise en œuvre du procédé de commande vocale permettent d'apporter une assistance à l'utilisateur, en particulier un utilisateur malvoyant ou non-voyant, en s'affranchissant de l'utilisation de moyens de commande usuels, par exemple des écrans tactiles. On obtient donc, notamment, les avantages suivants :
- une sélection plus rapide et plus simple des fonctionnalités du dispositif de traitement d'images 2 sans passer par des menus ou des sous-menus qui peuvent être source d'erreurs entre le choix initial et le résultat de l'action ;
- une utilisation des dispositifs de traitement d'images 2 possible pour les personnes présentant une déficience visuelle.

## Revendications

1. Système de commande vocale d'un dispositif de traitement d'images comportant :
- un module de reconnaissance vocale (3, URC) comprenant au moins un élément de réception (4) d'un message vocal généré par un utilisateur (O) et une unité de traitement (5) pour transcrire un message vocal reçu en un message textuel ;
- au moins une base de données (6) comprenant des ordres de traitement prédéterminés du dispositif de traitement d'images (2) ;
- une unité d'analyse (7, UA) configurée pour comparer chaque message textuel auxdits ordres de traitement prédéterminés enregistrés dans la base de données (6) et pour, en cas de conformité du message textuel avec l'un desdits ordres de traitement, sélectionner cet ordre de traitement ;
- une unité de transmission (8) configurée pour transmettre un ordre de commande, représentatif de l'ordre de traitement sélectionné ; et
- une unité de commande (9) agencée sur le dispositif de traitement d'images (2) et configurée pour recevoir un ordre de commande transmis par l'unité de transmission (8) et pour commander une action du dispositif de traitement d'images (2), représentative de cet ordre de commande reçu,
**caractérisé en ce qu'**il comporte également :
- un premier module d'information (11), par l'intermédiaire duquel l'utilisateur (O) est informé si son message vocal concernant la fonctionnalité du dispositif (2) choisie va être exécutée ou non ; et
- un module de validation (13) configuré pour générer une question relative à un ordre de traitement sélectionné et permettre à l'utilisateur (O) de confirmer son ordre ou de l'annuler en cas d'erreur.

2. Système selon la revendication 1,
**caractérisé en ce qu'**il comprend un module de contrôle (10) configuré pour :
- vérifier la possibilité, pour le dispositif de traitement d'images (2), d'exécuter un ordre de commande transmis par l'unité de transmission (8) à l'unité de commande (9) ;
- décider, en fonction de cette possibilité ou non respectivement, soit de confirmer l'ordre de commande soit d'annuler l'ordre de commande, l'action représentative dudit ordre de commande étant uniquement réalisée par l'unité de commande (9) en cas de confirmation de l'ordre de commande.

3. Système selon l'une des revendications précédentes,
**caractérisé en ce que** le premier module d'information (11) comprend :
- l'unité de transmission (8) qui est configurée pour transmettre une information sur une décision de confirmer ou d'annuler un ordre de commande transmis à l'unité de commande (9) ;
- l'unité d'analyse (7, UA) qui est configurée pour transcrire ladite information en un message d'information textuel ;
- le module de reconnaissance vocale (3, URC), qui est configuré pour transcrire le message d'information textuel en un message d'information vocal et émettre ledit message d'information vocal.

4. Système selon l'une quelconque des revendications précédentes, **caractérisé en ce qu'**il comprend un deuxième module d'information (14) configuré pour informer l'utilisateur (O) sur un état général du dispositif de traitement d'images (2), ledit deuxième module d'information (14) comprenant :
- l'unité de transmission (8) qui est configurée pour transmettre une information sur l'état général du dispositif de traitement d'images (2) transmis à l'unité de commande (9) ;
- l'unité d'analyse (7, UA) qui est configurée pour transcrire ladite information en un message d'information textuel ;
- le module de reconnaissance vocale (3, URC), qui est configuré pour transcrire le message d'information textuel en un message d'information vocal et émettre ledit message d'information vocal.

5. Système selon l'une quelconque des revendications précédentes, **caractérisé en ce qu'**il comprend un troisième module d'information (15) configuré pour fournir à l'utilisateur (O) des explications spécifiques sur le dispositif de traitement d'images (2), ledit troisième module d'information (15) comprenant :
- l'unité de transmission (8) qui est configurée pour transmettre une information sur une fonctionnalité du dispositif de traitement d'images (2) transmis à l'unité de commande (9) ;
- l'unité d'analyse (7, UA) qui est configurée pour transcrire ladite information en un message d'information textuel ;
- le module de reconnaissance vocale (3, URC), qui est configuré pour transcrire le message d'information textuel en un message d'information vocal et émettre ledit message d'information vocal.

6. Système selon l'une quelconque des revendications précédentes, **caractérisé en ce que** le module de validation (13) comprend :
- un élément de génération d'une question relative à un ordre de traitement sélectionné ;
- le module de reconnaissance vocale (3, URC), qui est configuré pour transcrire ladite question en un message vocal auxiliaire et émettre ledit message vocal auxiliaire, le module de reconnaissance vocale (3, URC) étant également configuré pour recevoir un message de réponse vocal, généré par un utilisateur (O), en réponse audit message vocal auxiliaire et pour transcrire ce message de réponse vocal reçu en un message de réponse textuel ;
- l'unité d'analyse (7, UA) qui est configurée pour comparer ce message de réponse textuel à des ordres de validation et pour, en cas de conformité du message textuel avec l'un desdits ordres de validation, valider l'ordre de traitement.

7. Système selon l'une quelconque des revendications précédentes, **caractérisé en ce que** les actions susceptibles d'être réalisées par le dispositif de traitement d'images (2) comprennent au moins certaines des actions suivantes :
- une copie papier ;
- un agrafage de feuilles copiées ;
- une numérisation vers un élément de stockage de données portatif ou une boîte de courrier électronique ;
- une télécopie ;
- une gestion de l'authentification et des droits d'un utilisateur (O).

8. Système selon l'une quelconque des revendications précédentes, **caractérisé en ce qu'**au moins l'un desdits éléments de réception (4) et d'émission (12) d'un message vocal est intégré à l'un des éléments suivants :
- le dispositif de traitement d'images (2) ;
- le module de reconnaissance vocale (3, URC).

9. Système selon la revendication 8,
**caractérisé en ce qu'**au moins l'un desdits éléments de réception (4) et d'émission (12) d'un message vocal, s'il est intégré au module de reconnaissance vocale (3, URC), est lié à l'unité de traitement (5) par une liaison filaire ou par une liaison sans fil.

10. Système selon l'une quelconque des revendications précédentes, **caractérisé en ce que** l'unité de transmission (8) est liée à l'unité de commande (9) via une liaison sans fil ou via une liaison filaire.

11. Système selon l'une quelconque des revendications 1 à 10,
**caractérisé en ce qu'**au moins l'unité de traitement (5), l'unité d'analyse (7, UA) et la base de données (6) sont intégrées dans une seule et même unité centrale de traitement.

12. Système selon l'une quelconque des revendications 1 à 10,
**caractérisé en ce que** l'unité de traitement (5) et l'unité d'analyse (7, UA) sont intégrées dans des unités centrales de traitement différentes.

13. Procédé de commande vocale d'un dispositif de traitement d'images, ledit procédé comportant :
- une étape de reconnaissance vocale (E11), mise en œuvre par un module de reconnaissance vocale (3, URC), et comprenant une sous-étape de réception d'un message vocal généré par un utilisateur (O) et une sous-étape de traitement pour transcrire le message vocal reçu en un message textuel ;
- une étape d'analyse (E21), mise en œuvre par une unité d'analyse (7, UA), et consistant à comparer chaque message textuel auxdits ordres de traitement prédéterminés enregistrés dans une base de données (6) comprenant des ordres de traitement prédéterminés du dispositif de traitement d'images (2) et pour, en cas de conformité du message textuel avec l'un desdits ordres de traitement, sélectionner cet ordre de traitement ;
- une étape de transmission, mise en œuvre par une unité de transmission (8), et consistant à transmettre un ordre de commande, représentatif de l'ordre de traitement sélectionné ;
- une étape de commande (E44), mise en œuvre par une unité de commande (9), et consistant à recevoir un ordre de commande émis et à commander une action du dispositif de traitement d'images (2), représentative de cet ordre de commande reçu,
**caractérisé en ce qu'**il comporte également :
- une première étape d'information, mise en œuvre par un premier module d'information (11), consistant à informer l'utilisateur (O) si son message vocal concernant la fonctionnalité du dispositif (2) choisie va être exécutée ou non ; et
- une étape de validation (EV), mise en œuvre par un module de validation (13), consistant à générer une question relative à un ordre de traitement sélectionné et permettre à l'utilisateur (O) de confirmer son ordre ou de l'annuler en cas d'erreur.

14. Procédé selon la revendication 13,
**caractérisé en ce qu'**il comprend une étape de contrôle (E34), mise en œuvre par un module de contrôle (10), et comprenant :
- une sous-étape de vérification consistant à vérifier la possibilité, pour le dispositif de traitement d'images (2), d'exécuter un ordre de commande transmis par l'unité de transmission (8) à l'unité de commande (9) ;
- une sous-étape de prise de décision consistant à décider, en fonction de cette possibilité ou non respectivement, soit de confirmer l'ordre de commande soit d'annuler l'ordre de commande, l'action représentative dudit ordre de commande étant uniquement réalisée par l'unité de commande (9) en cas de confirmation de l'ordre de commande.

15. Procédé selon l'une quelconques des revendications 13 et 14,
**caractérisé en ce que** la première étape d'information comprend :
- une sous-étape de transmission, mise en œuvre par une unité de transmission (8), et consistant à transmettre une information sur une décision de réaliser ou d'annuler un ordre commandé au dispositif de traitement d'images (2) ;
- une sous-étape d'analyse (E25, E26), mise en œuvre par une unité d'analyse (7, UA), et consistant à transcrire ladite information en un message d'information textuel ;
- une sous-étape de traitement (E15, E16), mise en œuvre par le module de reconnaissance vocale (3, URC), et consistant à transcrire le message d'information textuel en un message d'information vocal ;
- une sous-étape d'émission, mise en œuvre par un élément d'émission (12), et consistant à émettre un message d'information vocal à destination d'un utilisateur (O).

16. Procédé selon l'une quelconques des revendications 13 à 15,
**caractérisé en ce qu'**il comprend une deuxième étape d'information, mise en œuvre par le deuxième module d'information (14), ladite deuxième étape d'information consistant à informer l'utilisateur (O) sur un état général du dispositif de traitement d'images (2) et comprenant :
- une sous-étape de transmission, mise en œuvre par l'unité de transmission (8), et consistant à transmettre une information sur un état général du dispositif de traitement d'images (2) ;
- une sous-étape d'analyse (E25, E26), mise en œuvre par l'unité d'analyse (7, UA), et consistant à transcrire ladite information en un message d'information textuel ;
- une sous-étape de traitement (E15, E16), mise en œuvre par le module de reconnaissance vocale (3, URC), et consistant à transcrire le message d'information textuel en un message d'information vocal ;
- une sous-étape d'émission, mise en œuvre par l'élément d'émission (12), et consistant à émettre un message d'information vocal à destination d'un utilisateur (O).

17. Procédé selon l'une quelconque des revendications 13 à 16,
**caractérisé en ce qu'**il comprend une troisième étape d'information, mise en œuvre par un troisième module d'information (15), ladite troisième étape d'information consistant à fournir à l'utilisateur (O) des explications spécifiques sur le dispositif de traitement d'images (2) et comprenant :
- une sous-étape de transmission, mise en œuvre par l'unité de transmission (8), et consistant à transmettre une information sur une fonctionnalité du dispositif de traitement d'images (2) ;
- une sous-étape d'analyse (E25, E26), mise en œuvre par l'unité d'analyse (7, UA), et consistant à transcrire ladite information en un message d'information textuel ;
- une sous-étape de traitement (E15, E16), mise en œuvre par le module de reconnaissance vocale (3, URC), et consistant à transcrire le message d'information textuel en un message d'information vocal ;
- une sous-étape d'émission, mise en œuvre par l'élément d'émission (12), et consistant à émettre un message d'information vocal à destination d'un utilisateur (O).

18. Procédé selon l'une quelconque des revendications 13 à 17,
**caractérisé en ce que** l'étape de validation (EV) comprend :
- une sous-étape de génération d'une question relative à un ordre de traitement sélectionné ;
- une première sous-étape de traitement (E12), mise en œuvre par un module de reconnaissance vocale (3, URC), et consistant à transcrire ladite question en un message vocal auxiliaire et émettre ledit message vocal auxiliaire ;
- une seconde sous-étape de traitement (E13, E14), également mise en œuvre par le module de reconnaissance vocale (3, URC) et consistant à recevoir un message de réponse vocal, généré par un utilisateur (O), en réponse audit message vocal auxiliaire et à transcrire ce message de réponse vocal reçu en un message de réponse textuel ;
- une sous-étape d'analyse (E23, E24), mise en œuvre par l'unité d'analyse (7, UA), et consistant à comparer ce message de réponse textuel à des ordres de validation et pour, en cas de conformité du message textuel avec l'un desdits ordres de validation, valider l'ordre de traitement.

19. Ensemble de traitement d'images,
**caractérisé en ce qu'**il comporte au moins un dispositif de traitement d'images (2) et au moins un système de commande vocale (1) du dispositif de traitement d'images (2), tel celui que spécifié sous l'une quelconque des revendications 1 à 12.

## Patentansprüche

1. System zur Sprachsteuerung einer Bildverarbeitungsvorrichtung, umfassend:
- ein Spracherkennungsmodul (3, URC), umfassend mindestens ein Empfangselement (4) einer von einem Benutzer (O) erzeugten gesprochenen Nachricht und eine Verarbeitungseinheit (5) zum Transkribieren einer empfangenen gesprochenen Nachricht in eine textuelle Nachricht;
- mindestens eine Datenbank (6), umfassend vorbestimmte Verarbeitungsanweisungen der Bildverarbeitungsvorrichtung (2);
- eine Analyseeinheit (7, UA), die konfiguriert ist, um jede textuelle Nachricht mit den in der Datenbank (6) aufgezeichneten vorbestimmten Verarbeitungsanweisungen zu vergleichen und um im Falle einer Übereinstimmung der textuellen Nachricht mit einer der Verarbeitungsanweisungen diese Verarbeitungsanweisung auszuwählen;
- eine Übertragungseinheit (8), die konfiguriert ist, um eine Steuerungsanweisung zu übertragen, die repräsentativ ist für die ausgewählte Verarbeitungsanweisung; und
- eine Steuerungseinheit (9), die auf der Bildverarbeitungsvorrichtung (2) eingerichtet ist und konfiguriert ist, um eine von der Übertragungseinheit (8) übertragene Steuerungsanweisung zu empfangen und um eine für diese empfangene Steuerungsanweisung repräsentative Aktion der Bildverarbeitungsvorrichtung (2) zu steuern,
**dadurch gekennzeichnet, dass** es ebenfalls umfasst:
- ein erstes Informationsmodul (11), mithilfe dessen der Benutzer (O) darüber informiert wird, ob seine gesprochene Nachricht bezüglich der gewählten Funktionalität der Vorrichtung (2) ausgeführt werden wird oder nicht; und
- ein Validierungsmodul (13), das konfiguriert ist, um eine Frage bezüglich einer ausgewählten Verarbeitungsanweisung zu erzeugen und dem Benutzer (O) zu erlauben, seine Anweisung zu bestätigen oder im Falle eines Fehlers aufzuheben.

2. System nach Anspruch 1,
**dadurch gekennzeichnet, dass** es ein Regelungsmodul (10) umfasst, das konfiguriert ist zum:
- Überprüfen der Möglichkeit, für die Bildverarbeitungsvorrichtung (2), eine von der Übertragungseinheit (8) an die Steuerungseinheit (9) übertragene Steuerungsanweisung auszuführen;
- Entscheiden, in Abhängigkeit von dieser Möglichkeit oder nicht, entweder die Steuerungsanweisung zu bestätigen oder die Steuerungsanweisung aufzuheben, wobei die für die Steuerungsanweisung repräsentative Aktion von der Steuerungseinheit (9) nur im Falle einer Bestätigung der Steuerungsanweisung durchgeführt wird.

3. System nach einem der vorstehenden Ansprüche,
**dadurch gekennzeichnet, dass** das erste Informationsmodul (11) umfasst:
- die Übertragungseinheit (8), die konfiguriert ist, um eine Information über eine Entscheidung zu übertragen, eine Steuerungsanweisung, die an die Steuerungseinheit (9) übertragen wird, zu bestätigen oder aufzuheben;
- die Analyseeinheit (7, UA), die konfiguriert ist, um die Information in eine textuelle Informationsnachricht zu transkribieren;
- das Spracherkennungsmodul (3, URC), das konfiguriert ist, um die textuelle Informationsnachricht in eine gesprochene Informationsnachricht zu transkribieren und die gesprochene Informationsnachricht zu senden.

4. System nach einem der vorstehenden Ansprüche,
**dadurch gekennzeichnet, dass** es weiter ein zweites Informationsmodul (14) umfasst, das konfiguriert ist, um den Benutzer (O) über den allgemeinen Zustand der Bildverarbeitungsvorrichtung (2) zu informieren, wobei das zweite Informationsmodul (14) umfasst:
- die Übertragungseinheit (8), die konfiguriert ist, um eine Information über den allgemeinen Zustand der Bildverarbeitungsvorrichtung (2), der an die Steuerungseinheit (9) übertragen wird, zu übertragen;
- die Analyseeinheit (7, UA), die konfiguriert ist, um die Information in eine textuelle Informationsnachricht zu transkribieren;
- das Spracherkennungsmodul (3, URC), das konfiguriert ist, um die textuelle Informationsnachricht in eine gesprochene Informationsnachricht zu transkribieren und die gesprochene Informationsnachricht zu senden.

5. System nach einem der vorstehenden Ansprüche,
**dadurch gekennzeichnet, dass** es ein drittes Informationsmodul (15) umfasst, das konfiguriert ist, um einem Benutzer (O) spezifische Erklärungen über die Bildverarbeitungsvorrichtung (2) bereitzustellen, wobei das dritte Informationsmodul (15) umfasst:
- die Übertragungseinheit (8), die konfiguriert ist, um eine Information über eine Funktionalität der Bildverarbeitungsvorrichtung (2), die an die Steuerungseinheit (9) übertragen wird, zu übertragen;
- die Analyseeinheit (7, UA), die konfiguriert ist, um die Information in eine textuelle Informationsnachricht zu transkribieren;
- das Spracherkennungsmodul (3, URC), das konfiguriert ist, um die textuelle Informationsnachricht in eine gesprochene Informationsnachricht zu transkribieren und die gesprochene Informationsnachricht zu senden.

6. System nach einem der vorstehenden Ansprüche,
**dadurch gekennzeichnet, dass** das Validierungsmodul (13) umfasst:
- ein Element zum Erzeugen einer Frage bezüglich einer ausgewählten Verarbeitungsanweisung;
- das Spracherkennungsmodul (3, URC), das konfiguriert ist, um die Frage in eine gesprochene Hilfsnachricht zu transkribieren und die gesprochene Hilfsnachricht zu senden, wobei das Spracherkennungsmodul (3, URC) ebenfalls konfiguriert ist, um eine gesprochene Antwortnachricht zu empfangen, die von einem Benutzer (U) als Antwort auf die gesprochene Hilfsnachricht erzeugt wird, und um diese empfangene gesprochene Antwortnachricht in eine textuelle Antwortnachricht zu transkribieren;
- die Analyseeinheit (7, UA), die konfiguriert ist, um diese textuelle Antwortnachricht mit Validierungsanweisungen zu vergleichen und die Verarbeitungsanweisung im Falle einer Übereinstimmung der textuellen Nachricht mit einer der Validierungsanweisungen zu validieren.

7. System nach einem der vorstehenden Ansprüche,
**dadurch gekennzeichnet, dass** die von der Bildverarbeitungsvorrichtung (2) durchführbaren Aktionen mindestens gewisse der folgenden Aktionen umfassen:
- eine Papierkopie;
- ein Zusammenheften der kopierten Blätter;
- eine Digitalisierung zu einem tragbaren Speicherelement oder einer E-MailBox;
- eine Fernkopie;
- eine Verwaltung der Authentifizierung und der Befugnisse eines Benutzers (O).

8. System nach einem der vorstehenden Ansprüche,
**dadurch gekennzeichnet, dass** mindestens eines der Empfangs- (4) und Sendeelemente (12) einer gesprochenen Nachricht mit einem der folgenden Elemente integriert ist:
- die Bildverarbeitungsvorrichtung (2);
- das Spracherkennungsmodul (3, URC).

9. System nach Anspruch 8,
**dadurch gekennzeichnet, dass** mindestens eines der Empfangs- (4) und Sendeelemente (12) einer gesprochenen Nachricht, wenn es mit dem Spracherkennungsmodul (3, URC) integriert ist, über eine drahtgebundene Verbindung oder über eine drahtlose Verbindung mit der Verarbeitungseinheit (5) verbunden ist.

10. System nach einem der vorstehenden Ansprüche,
**dadurch gekennzeichnet, dass** die Übertragungseinheit (8) über eine drahtlose Verbindung oder über eine drahtgebundene Verbindung mit der Steuerungseinheit (9) verbunden ist.

11. System nach einem der Ansprüche 1 bis 10,
**dadurch gekennzeichnet, dass** mindestens die Verarbeitungseinheit (5), die Analyseeinheit (7, UA) und die Datenbank (6) in einer einzigen und selben zentralen Verarbeitungseinheit integriert sind.

12. System nach einem der Ansprüche 1 bis 10,
**dadurch gekennzeichnet, dass** die Verarbeitungseinheit (5) und die Analyseeinheit (7, UA) in unterschiedliche zentrale Verarbeitungseinheiten integriert sind.

13. Verfahren zur Sprachsteuerung einer Bildverarbeitungsvorrichtung, wobei das Verfahren umfasst:
- einen Schritt der Spracherkennung (E11), der von einem Spracherkennungsmodul (3, URC) umgesetzt wird und einen Teilschritt des Empfangens einer von einem Benutzer (O) erzeugten gesprochenen Nachricht und einen Teilschritt des Verarbeitens zum Transkribieren der empfangenen gesprochenen Nachricht in eine textuelle Nachricht umfasst;
- einen Schritt der Analyse (E21), der von einer Analyseeinheit (7, UA) umgesetzt wird, und darin besteht, jede textuelle Nachricht mit den in einer Datenbank (6) aufgezeichneten vorbestimmten Verarbeitungsanweisungen zu vergleichen, umfassend vorbestimmte Verarbeitungsanweisungen der Bildverarbeitungsvorrichtung (2), und um im Falle einer Übereinstimmung der textuellen Nachricht mit einer der Verarbeitungsanweisungen diese Verarbeitungsanweisung auszuwählen;
- einen Schritt der Übertragung, der von einer Übertragungseinheit (8) umgesetzt wird und darin besteht, eine Steuerungsanweisung zu übertragen, die repräsentativ ist für die ausgewählte Verarbeitungsanweisung;
- einen Schritt der Steuerung (E44), der von einer Steuerungseinheit (9) umgesetzt wird und darin besteht, eine gesendete Steuerungsanweisung zu empfangen und eine für diese empfangene Steuerungsanweisung repräsentative Aktion der Bildverarbeitungsvorrichtung (2) zu steuern,
**dadurch gekennzeichnet, dass** es ebenfalls umfasst:
- einen ersten Schritt der Information, der von einem ersten Informationsmodul (11) umgesetzt wird, der darin besteht, einen Benutzer (O) darüber zu informieren, ob seine gesprochene Nachricht bezüglich der gewählten Funktionalität der Vorrichtung (2) ausgeführt werden wird oder nicht; und
- einen Schritt der Validierung (EV), der von einem Validierungsmodul (13) umgesetzt wird, der darin besteht, eine Frage bezüglich einer ausgewählten Verarbeitungsanweisung zu erzeugen und einem Benutzer (O) zu erlauben, seine Anweisung zu bestätigen oder m Falle eines Fehlers aufzuheben.

14. Verfahren nach Anspruch 13,
**dadurch gekennzeichnet, dass** es einen Schritt der Regelung (E34) umfasst, der von einem Regelungsmodul (10) umgesetzt wird und umfasst:
- einen Teilschritt der Überprüfung, der darin besteht, die Möglichkeit, für die Bildverarbeitungsvorrichtung (2), zu überprüfen, eine von der Übertragungseinheit (8) an die Steuerungseinheit (9) übertragene Steuerungsanweisung auszuführen;
- einen Teilschritt des Treffens einer Entscheidung, der darin besteht, in Abhängigkeit von dieser Möglichkeit oder nicht zu entscheiden, entweder die Steuerungsanweisung zu bestätigen oder die Steuerungsanweisung aufzuheben, wobei die für die Steuerungsanweisung repräsentative Aktion von der Steuerungseinheit (9) nur im Falle einer Bestätigung der Steuerungsanweisung durchgeführt wird.

15. Verfahren nach einem der Ansprüche 13 und 14,
**dadurch gekennzeichnet, dass** der erste Schritt der Information umfasst:
- einen Teilschritt der Übertragung, der von einer Übertragungseinheit (8) umgesetzt wird und darin besteht, eine Information über eine Entscheidung, eine Steuerungsanweisung durchzuführen oder aufzuheben, an die Bildverarbeitungsvorrichtung (2) zu übertragen;
- einen Teilschritt der Analyse (E25, E26), der von einer Analyseeinheit (7, UA) umgesetzt wird und darin besteht, die Information in eine textuelle Informationsnachricht zu transkribieren;
- einen Teilschritt der Verarbeitung (E15, E16), der von dem Spracherkennungsmodul (3, URC) umgesetzt wird und darin besteht, die textuelle Informationsnachricht in eine gesprochene Informationsnachricht zu transkribieren;
- einen Teilschritt der Sendung, der von einem Sendeelement (12) umgesetzt wird und darin besteht, eine gesprochene Informationsnachricht an einen Benutzer (O) zu senden.

16. Verfahren nach einem der Ansprüche 13 bis 15,
**dadurch gekennzeichnet, dass** es einen zweiten Schritt der Information umfasst, der von dem zweiten Informationsmodul (14) umgesetzt wird, wobei der zweite Schritt der Information darin besteht, den Benutzer (O) über einen allgemeinen Zustand der Bildverarbeitungsvorrichtung (2) zu informieren und umfasst:
- einen Teilschritt der Übertragung, der von der Übertragungseinheit (8) umgesetzt wird und darin besteht, eine Information über einen allgemeinen Zustand der Bildverarbeitungsvorrichtung (2) zu übertragen;
- einen Teilschritt der Analyse (E25, E26), der von der Analyseeinheit (7, UA) umgesetzt wird und darin besteht, die Information in eine textuelle Informationsnachricht zu transkribieren;
- einen Teilschritt der Verarbeitung (E15, E16), der von dem Spracherkennungsmodul (3, URC) umgesetzt wird und darin besteht, die textuelle Informationsnachricht in eine gesprochene Informationsnachricht zu transkribieren;
- einen Teilschritt der Sendung, der von dem Sendeelement (12) umgesetzt wird und darin besteht, eine gesprochene Informationsnachricht an einen Benutzer (O) zu senden.

17. Verfahren nach einem der Ansprüche13 bis 16,
**dadurch gekennzeichnet, dass** es einen dritten Schritt der Information umfasst, der von einem dritten Informationsmodul (15) umgesetzt wird, wobei der dritte Schritt der Information darin besteht, dem Benutzer (O) spezifische Erklärungen über die Bildverarbeitungsvorrichtung (2) bereitzustellen und umfasst:
- einen Teilschritt der Übertragung, der von der Übertragungseinheit (8) umgesetzt wird und darin besteht, eine Information über eine Funktionalität der Bildverarbeitungsvorrichtung (2) zu übertragen;
- einen Teilschritt der Analyse (E25, E26), der von der Analyseeinheit (7, UA) umgesetzt wird und darin besteht, die Information in eine textuelle Informationsnachricht zu transkribieren;
- einen Teilschritt der Verarbeitung (E15, E16), der von dem Spracherkennungsmodul (3, URC) umgesetzt wird und darin besteht, die textuelle Informationsnachricht in eine gesprochene Informationsnachricht zu transkribieren;
- einen Teilschritt der Sendung, der von dem Sendeelement (12) umgesetzt wird und darin besteht, eine gesprochene Informationsnachricht an einen Benutzer (O) zu senden.

18. Verfahren nach einem der Ansprüche 13 bis 17,
**dadurch gekennzeichnet, dass** der Schritt der Validierung (EV) umfasst:
- einen Teilschritt der Erzeugung einer Frage bezüglich einer ausgewählten Steuerungsanweisung;
- einen ersten Teilschritt der Verarbeitung (E12), der von einem Spracherkennungsmodul (3, URC) umgesetzt wird und darin besteht, die Frage in eine gesprochene Hilfsnachricht zu transkribieren und die gesprochene Hilfsnachricht zu senden;
- einen zweiten Teilschritt der Verarbeitung (E13, E14), der ebenfalls von dem Spracherkennungsmodul (3, URC) umgesetzt wird und darin besteht, eine gesprochene Antwortnachricht, die von einem Benutzer (O) als Antwort auf die gesprochene Hilfsnachricht erzeugt wird, zu empfangen und diese empfangene gesprochene Antwortnachricht in eine textuelle Antwortnachricht zu transkribieren;
- einen Teilschritt der Analyse (E23, E24) der von der Analyseeinheit (7, UA) umgesetzt wird und darin besteht, diese textuelle Antwortnachricht mit Validierungsanweisungen zu vergleichen und die Verarbeitungsanweisung im Falle einer Übereinstimmung der textuellen Nachricht mit einer der Validierungsanweisungen zu validieren.

19. Bildverarbeitungsanordnung,
**dadurch gekennzeichnet, dass** sie mindestens eine Bildverarbeitungsvorrichtung (2) und mindestens ein Spracherkennungsmodul (1) der Bildverarbeitungsvorrichtung (2), wie in einem der Ansprüche 1 bis 12 spezifiziert, umfasst.

## Claims

1. A system for voice control of an image processing device comprising:
- a voice recognition module (3, URC) comprising at least one element for receiving (4) a voice message generated by a user (O) and a processing unit (5) for transcribing a received voice message into a text message;
- at least one database (6) comprising predetermined processing commands of the image processing device (2);
- an analysis unit (7, UA) configured to compare each text message with said predetermined processing commands stored in the database (6) and to, in case of conformity of the text message with one of said processing commands, select that processing command;
- a transmission unit (8) configured to transmit a control command, representative of the selected processing command; and
- a control unit (9) arranged on the image processing device (2) and configured to receive a control command transmitted by the transmission unit (8) and to control an action of the image processing device (2), representative of this received control command,
**characterised in that** it also comprises:
- a first information module (11), through which the user (O) is informed whether or not his voice message regarding the selected functionality of the device (2) is going to be executed; and
- a validation module (13) configured to generate a question relating to a selected processing command and to allow the user (O) to confirm his command or to cancel it in case of error.

2. The system according to claim 1,
**characterised in that** it comprises a checking module (10) configured to:
- check the possibility for the image processing device (2) to execute a control command transmitted by the transmission unit (8) to the control unit (9);
- decide, depending on this possibility or not respectively, either to confirm the control command or to cancel the control command, the action representative of said control command being performed only by the control unit (9) in case of confirmation of the control command.

3. The system according to one of the preceding claims,
**characterised in that** the first information module (11) comprises:
- the transmission unit (8) which is configured to transmit information on a decision to confirm or cancel a control command transmitted to the control unit (9);
- the analysis unit (7, UA) which is configured to transcribe said information into a text information message;
- the voice recognition module (3, URC), which is configured to transcribe the text information message into a voice information message and emit said voice information message.

4. The system according to any one of the preceding claims,
**characterized in that** it comprises a second information module (14) configured to inform the user (O) about a general state of the image processing device (2), said second information module (14) comprising:
- the transmission unit (8) which is configured to transmit information on the general state of the image processing device (2) transmitted to the control unit (9);
- the analysis unit (7, UA) which is configured to transcribe said information into a text information message;
- the voice recognition module (3, URC), which is configured to transcribe the text information message into a voice information message and to emit said voice information message.

5. The system according to any one of the preceding claims,
**characterized in that** it comprises a third information module (15) configured to provide the user (O) with specific explanations about the image processing device (2), said third information module (15) comprising:
- the transmission unit (8) which is configured to transmit information on a functionality of the image processing device (2) transmitted to the control unit (9);
- the analysis unit (7, UA) which is configured to transcribe said information into a text information message;
- the voice recognition module (3, URC), which is configured to transcribe the text information message into a voice information message and emit said voice information message.

6. The system according to any one of the preceding claims, **characterised in that** the validation module (13) comprises:
- an element for generating a question relating to a selected processing command;
- the voice recognition module (3, URC), which is configured to transcribe said question into an auxiliary voice message and to emit said auxiliary voice message, the voice recognition module (3, URC) also being configured to receive a voice response message, generated by a user (O), in response to said auxiliary voice message and to transcribe this received voice response message into a text response message;
- the analysis unit (7, UA) being configured to compare this text response message with validation commands and to, in case of conformity of the text message with one of said validation commands, validate the processing command.

7. The system according to any one of the preceding claims, **characterised in that** the actions that can be performed by the image processing device (2) comprise at least some of the following actions:
- a paper copy;
- stapling of copied sheets;
- scanning to a portable data storage element or an electronic mailbox;
- faxing;
- authentication and rights management of a user (O).

8. The system according to any one of the preceding claims, **characterised in that** at least one of said elements for receiving (4) and emitting (12) a voice message is integrated with one of the following elements:
- the image processing device (2);
- the voice recognition module (3, URC).

9. The system according to claim 8,
**characterized in that** at least one of said elements for receiving (4) and emitting (12) a voice message, if integrated with the voice recognition module (3, URC), is linked to the processing unit (5) by a wired link or by a wireless link.

10. The system according to any one of the preceding claims,
**characterized in that** the transmission unit (8) is linked to the control unit (9) via a wireless link or via a wired link.

11. The system according to any one of claims 1 to 10,
**characterized in that** at least the processing unit (5), the analysis unit (7, UA) and the database (6) are integrated in one and the same central processing unit.

12. The system according to any one of claims 1 to 10,
**characterised in that** the processing unit (5) and the analysis unit (7, UA) are integrated in different central processing units.

13. A method for voice control of an image processing device, said method comprising:
- a voice recognition step (E11), implemented by a voice recognition module (3, URC), and comprising a sub-step for receiving a voice message generated by a user (O) and a processing sub-step for transcribing the received voice message into a text message;
- an analysis step (E21), implemented by an analysis unit (7, UA), and consisting of comparing each text message with said predetermined processing commands stored in a database (6) comprising predetermined processing commands of the image processing device (2) and for, in case of conformity of the text message with one of said processing commands, selecting that processing command;
- a transmission step, implemented by a transmission unit (8), and consisting in transmitting a control command, representative of the selected processing command; and
- a control step (E44), implemented by a control unit (9), and consisting in receiving a transmitted control command and controlling an action of the image processing device (2), representative of this received control command,
**characterised in that** it also comprises:
- a first information step, implemented by a first information module (11), consisting of informing the user (O) whether his voice message concerning the selected functionality of the device (2) is going to be executed or not; and
- a validation step (EV), implemented by a validation module (13), consisting in generating a question related to a selected processing command and allowing the user (O) to confirm his command or to cancel it in case of error.

14. The method according to claim 13,
**characterised in that** it comprises a checking step (E34), implemented by a checking module (10), and comprising:
- a verification sub-step consisting of verifying the possibility, for the image processing device (2), of executing a control command transmitted by the transmission unit (8) to the control unit (9);
- a decision making substep of deciding, depending on this possibility or not respectively, either to confirm the control command or to cancel the control command, the action representative of said control command being performed only by the control unit (9) in case of confirmation of the control command.

15. The method according to any one of claims 13 and 14,
**characterised in that** the first information step comprises:
- a transmission sub-step, implemented by a transmission unit (8), and consisting of transmitting information on a decision to carry out or cancel an ordered command to the image processing device (2);
- an analysis sub-step (E25, E26), implemented by an analysis unit (7, UA), and consisting of transcribing said information into a text information message;
- a processing sub-step (E15, E16), implemented by the voice recognition module (3, URC), and consisting in transcribing the text information message into a voice information message; and
- an emission sub-step, implemented by an emitting element (12), and consisting of outputting a voice information message intended for a user (O).

16. The method according to any one of claims 13 to 15,
**characterised in that** it comprises a second information step, implemented by the second information module (14), said second information step consisting in informing the user (O) about a general state of the image processing device (2) and comprising:
- a transmission sub-step, implemented by the transmission unit (8), and consisting of transmitting information on a general state of the image processing device (2);
- an analysis sub-step (E25, E26), implemented by the analysis unit (7, UA), and consisting of transcribing said information into a text information message;
- a processing sub-step (E15, E16), implemented by the voice recognition module (3, URC), and consisting of transcribing the text information message into a voice information message;
- an emission sub-step, implemented by the emitting element (12), and consisting of transmitting a voice information message to a user (O).

17. The method according to any one of claims 13 to 16,
**characterised in that** it comprises a third information step, implemented by a third information module (15), said third information step consisting in providing the user (O) with specific explanations about the image processing device (2) and comprising:
- a transmission sub-step, implemented by the transmission unit (8), of transmitting information about a functionality of the image processing device (2);
- an analysis sub-step (E25, E26), implemented by the analysis unit (7, UA), and consisting of transcribing said information into a text information message;
- a processing sub-step (E15, E16), implemented by the voice recognition module (3, URC), and consisting in transcribing the text information message into a voice information message; and
- an emission sub-step, implemented by the emitting element (12), and consisting of outputting a voice information message to a user (O).

18. The method according to any one of claims 13 to 17,
**characterised in that** the validation step (EV) comprises:
- a generation sub-step of a question for a selected processing order;
- a first processing sub-step (E12), implemented by a voice recognition module (3, URC), and consisting of transcribing said question into an auxiliary voice message and outputting said auxiliary voice message;
- a second processing sub-step (E13, E14), also implemented by the voice recognition module (3, URC) and consisting of receiving a voice response message, generated by a user (O), in response to said auxiliary voice message and transcribing this received voice response message into a text response message;
- an analysis sub-step (E23, E24), implemented by the analysis unit (7, UA), and consisting of comparing this text response message with validation commands and, in case of conformity of the text message with one of said validation commands, validating the processing command.

19. An image processing assembly,
**characterized in that** it comprises at least one image processing device (2) and at least one system for voice control (1) of the image processing device (2), as specified in any one of claims 1 to 12.
